# EUROPÄISCHE PATENTSCHRIFT

(11) **EP 3 045 645 B1**
(45) Veröffentlichungstag und Bekanntmachung des Hinweises auf die Patenterteilung: **14.04.2021**
(21) Anmeldenummer: 16151004.5
(22) Anmeldetag: 13.01.2016
(51) Int. Cl.: E05F 15/619

(54) **TÜR ODER FENSTER MIT EINER ANTRIEBSEINRICHTUNG**
DOOR OR WINDOW WITH A DRIVE DEVICE
PORTE OU FENETRE AVEC UN DISPOSITIF D'ENTRAINEMENT

(30) Priorität: 15.01.2015 DE 202015100182 U
(43) Veröffentlichungstag der Anmeldung: 20.07.2016
(73) Patentinhaber: SCHÜCO International KG, 33609 Bielefeld (DE)
(72) Erfinder: WILKER, Burkhard, 32760 Detmold (DE); GABRIEL, Philipp, 33604 Bad Salzuflen (DE)
(74) Vertreter: Dantz, Jan Henning

(56) Entgegenhaltungen:
- DE-U1-202008 004 021
- DE-U1-202008 004 024

## Beschreibung

Die Erfindung betrifft eine Tür oder ein Fenster mit einem lenkbar an einem Blendrahmen gelagerten Flügel und einer Antriebseinrichtung.

Eine derartige Tür oder Fenster ist aus der DE 20 2008 004 024 U1 bekannt.

Darin ist ein Zugmitteltrieb offenbart, bestehend aus einem an einem Flügelrahmen angeordneten elektrischen Antrieb sowie einem Zugmittel, das aus einer geradlinig geführten Kette besteht.

Der Antrieb ist dabei an einem einarmigen Hebel gehalten, der wiederum an einer Schwenkachse angelenkt ist, die von einer am Flügelrahmen befestigten Konsole gehalten ist.

Beim Öffnen des Flügels, d.h. bei Streckung des Zugmittels, wird der Antrieb aus seiner am Flügel anliegenden Position herausgeschwenkt, so dass das geradlinig verlaufende Zugmittel, das mit seinem anderen Ende am Blendrahmen gehalten ist, eine behinderungsfreie Streckung erfährt.

Prinzipiell hat sich diese Konstruktion bewährt. Allerdings ist ihr Einsatzgebiet insoweit eingeschränkt, als sie für besonders schmale Drehflügelelemente nicht realisiert werden kann, da die Öffnungskinematik zu Kollisionen mit anderen Bauteilen des Systems führt, die letztendlich eine Einschränkung der Funktionsfähigkeit mit sich bringen.

Eine gattungsgemäße Tür oder Fenster ist weiterhin in der DE 20 2008 004 021 U1 offenbart. Darin ist ausgeführt, dass der Antrieb in einem verschwenkbaren Gehäuse angeordnet und bis zu einem Anschlag verschwenkbar ist, wobei eine Feder zur Kompensierung der Gewichtskraft des Antriebs vorgesehen sein kann.

In der DE 10 2006 013 332 A1 ist eine Tür oder ein Fenster thematisiert, bei der der Antrieb fest mit dem Flügel verbunden ist. Dabei erfolgt die Streckung des Zugmittels in einem definierten Seitenbogen, wodurch zwar eine Kollision beim Verschwenken mit benachbarten Bauteilen vermieden wird, jedoch führt die starre Anbindung des Antriebs am Flügel zu hohen Biegespannungen am Abtriebsrad des Antriebs, aus denen sich Probleme hinsichtlich der Dauerfestigkeit des Antriebs insgesamt ergeben. Die geforderte und gewünschte Standzeit ist damit nicht erreichbar.

Im Übrigen kann es durch den fehlenden Zwang zur definierten Positionierung des den Antrieb tragenden Hebels beim Schließen des Flügels zu Kollisionen des Antriebs am Blendrahmen kommen, die zu einem erhöhten Verschleiß der beteiligten Funktionsteile führen und die Funktionssicherheit der Antriebseinrichtung beeinträchtigen können.

Der Erfindung liegt die Aufgabe zugrunde, eine Tür oder ein Fenster der gattungsgemäßen Art so weiterzuentwickeln, dass ihre Verwendbarkeit erweitert, ihre Funktionssicherheit erhöht und ihre Standzeit verlängert wird.

Diese Aufgabe wird durch eine Tür oder ein Fenster mit den Merkmalen des Anspruchs 1 gelöst.

Durch diese konstruktive Ausbildung der Tür oder des Fensters ergeben sich eine ganze Reihe von Vorteilen. So wird gegenüber einer sozusagen federfreien Verschwenkung des Antriebs nach dem Stand der Technik die Funktionssicherheit deutlich erhöht, indem der Antrieb beim Verschließen des Flügels durch ein über eine eingesetzte Feder wirkendes Drehmoment an den Flügel angepresst ist und vorzugsweise in eine Beschlagnut eines Rahmenholms des Flügels gedrückt wird. D.h., der Antrieb nimmt in jeder Endposition, im beschriebenen Fall bei geschlossenem Flügel, eine definierte feste Position ein.

Da der Antrieb federbelastet am Rahmenholm anliegt, ist eine wie auch immer geartete Bewegung, die ein Klappergeräusch erzeugen könnte, praktisch ausgeschlossen. Gegenüber dem Stand der Technik stellt dies eine auch akustische Verbesserung dar. Hierzu gehört auch eine sich ergebende geringere Schwingungsübertragung vom Antrieb auf den Flügel.

Gegenüber der einen zum Stand der Technik beschriebenen Konstruktion, nach der der Antrieb starr, d.h. nicht schwenkbar gehalten ist, ergibt sich eine wesentlich höhere Standzeit des Antriebs, insbesondere des Antriebsgehäuses, da in Schwenkfunktion auftretende Belastungen, insbesondere Spannungen, durch die eingesetzte Feder abgebaut werden.

Nach einer vorteilhaften Weiterbildung der Erfindung ist zur Aufbringung der Federkraft eine Schenkelfeder vorgesehen, die einerseits in den den Antrieb tragenden Hebel und andererseits in die am Flügel oder am Blendrahmen angeschlossene Konsole eingreift.

Dabei sind der Hebel und die Konsole durch eine Schwenkachse miteinander verbunden, wobei die Konsole beispielsweise mittels eines Nutensteins in einer hinterschnittenen Nut des Flügels befestigt ist.

Anstelle einer Schenkelfeder, die auch unter dem Begriff Schlingfeder bekannt ist, kann auch eine andere geeignete Feder, z. B. eine Schraubenfeder in Form einer Zug- oder Druckfeder, eine Blatt- oder eine Torsionsfeder vorgesehen sein, die den Antrieb bzw. den diesen tragenden Hebel in Richtung des Flügels oder Blendrahmens zieht.

Die genannte Schenkelfeder ist so konfiguriert, dass bei einem öffnungsbedingten Ausschwenken des Hebels das sich ergebende Drehmoment zunimmt, wodurch der Antrieb zuverlässig in die Richtung der Endstandsposition, sprich zur Anlage am Flügel gedrückt wird.

Zur Vermeidung eines Verhakens des Hebels und der Konsole, an denen die Schenkelfeder befestigt ist, werden beide Bauteile in einem definierten Abstand zueinander gehalten, wozu, wie nach einem weiteren Gedanken der Erfindung vorgesehen, eine Distanzhülse vorgesehen ist, die bevorzugt auf der Schwenkachse, diese umhüllend, geführt ist.

Die Erfindung ermöglicht nun auch den Einsatz von besonders schmalen Drehflügelelementen, wobei zur Eignung auch beitragen kann, dass als Zugmittel eine Schubkette eingesetzt wird, die beim Öffnen und Schließen des Flügels bogenförmig ausgelenkt ist. Dabei wird durch die Feder die Schubkette mit einer definierten Spannung quer zur Wickelrichtung in die Bogenform gedrückt, so dass sich eine definierte Position des verschwenkten Flügels ergibt und Kollisionen mit Konstruktions- und Beschlagteilen vermieden werden.

Darüber hinaus verhindert die Elastizität der Feder eine Überlastung des Zugmittels am Antriebsgehäuse, so dass dies im Wesentlichen unbeeinträchtigt bleibt.

Weitere vorteilhafte Ausbildungen sind in den Unteransprüchen gekennzeichnet.

Ein Ausführungsbeispiel der Erfindung wird nachfolgend anhand der beigefügten Zeichnungen beschrieben.

Es zeigen:
- Figur 1: einen Teilausschnitt einer erfindungsgemäßen in einer schematischen Ansicht
- Figur 2: einen vergrößerten Ausschnitt der Tür entsprechend der Kennzeichnung II in Fig. 1
- Figur 3: einen Querschnitt durch die geöffnete Tür in einer schematischen Darstellung
- Figur 4: den Querschnitt nach Fig. 3 in einer weitgehend geschlossenen Stellung der Tür
- Figur 5: eine Einzelheit der Antriebsvorrichtung in einer perspektivischen Ansicht.

In der Figur 1 ist ein an einem Blendrahmen 1 verschwenkbar gehaltener Flügel 3 einer Tür dargestellt, wobei der Blendrahmen 1 Blendrahmenholme 2 und der Flügel 3 Flügelrahmenholme 4 aufweist. Anstelle einer Tür kann der Flügel 3 auch Bestandteil eines Fensters oder eines Fassadenelementes sein.

An einem Flügelrahmenholm 4 ist eine Antriebseinrichtung befestigt, die einen elektrischen Antrieb 5 aufweist, mit dem ein Zugmittel 6, insbesondere in Form einer Schubkette, bewegbar ist, wobei ein Ritzel des Antriebs 5 mit dem Zugmittel 6 in Eingriff steht. Andererseits ist das Zugmittel 6 am Blendrahmen 1 bzw. dem zugeordneten Blendrahmenholm 2 mittels einer daran befestigten Schwenklasche 14 angelenkt. Die Schubkette ist dabei quer zur Wickelrichtung bogenförmig auslenkbar.

In der Figur 2, die einen vergrößerten Teilausschnitt des Flügels 3 abbildet, ist erkennbar, dass der Antrieb 5 verschwenkbar am Flügel 3 befestigt ist, wozu eine Schwenkvorrichtung 7 vorgesehen ist, mit einer Konsole 9 und einem Hebel 8, der an einer abständig zum Antrieb 5 angeordneten Schwenkachse 10 gelagert ist, ebenso wie die Konsole 9.

Diese ist fest mit dem Flügel 3 verbunden und zwar mittels eine in eine hinterschnittene Nut des Flügelrahmenholms 4 eingreifenden Nutsteins 13.

Der einarmige Hebel 8 hingegen ist mittels einer Schraube 16 (Fig. 5) am Antrieb 5 befestigt, der, wie in der Figur 1 erkennbar ist, im gegenüberliegenden Endbereich in gleicher Weise an einer weiteren Schwenkeinrichtung 7 angeschlossen ist.

Erfindungsgemäß ist der Antrieb 5 federbelastet schwenkbar um die abständig dazu angeordnete Schwenkachse 10 gehalten. Die Federkraft wird durch eine Schenkelfeder 11 aufgebracht, die auf der Schwenkachse 10 geführt ist und die mit einem Schenkel in die Konsole 9 und mit dem anderen Schenkel in den einarmigen Hebel 8 eingreift.

Beim Öffnen des Flügels 3 wird unter Beibehaltung des bogenförmigen Verlaufs des Zugmittels 6 der Antrieb 5 in eine Endstellung verschwenkt, in eine Position, wie sie in der Figur 3 erkennbar ist, wobei der Antrieb 5 durch die Verschwenkung des Hebels 8 vom Flügel 3 abgehoben ist.

Beim Schließen des Flügels 3 wird der Hebel 8 durch die Schenkelfeder 11 in Richtung des Flügels 3 bzw. des Flügelrahmenholms 4 verschwenkt, wobei das Zugmittel 6 mit einer definierten Spannung zunächst seine Bogenform beibehält, wie sie in der Figur 3 zu erkennen ist, in der der Beginn des Schließvorgangs bzw. das Ende des Öffnungsvorganges abgebildet ist. Dabei verläuft das Zugmittel 6, bezogen auf den Flügel 3, konvex bogenförmig.

Die Figur 4 schließlich gibt eine nahezu geschlossene Stellung des Flügels 3 wieder. Dabei liegt der Antrieb 5 unter Federspannung am Grund eines gebildeten Rahmen des Flügelrahmenholms 4.

Durch die Pressung des Antriebs 5 an den Grund des Falzes des Flügels 3 ist eine ausreichende Arretierung des Antriebs 5 in dieser Endstellung gewährleistet, woraus sich eine hohe Funktionssicherheit ergibt, insbesondere da eine Kollision des Antriebs 5 mit dem Blendrahmenholm 2 ausgeschlossen ist.

In der Figur 5 ist eine Schwenkvorrichtung 7 als Einzelheit dargestellt. Darin ist zu erkennen, dass auf der Schwenkachse 10 eine Distanzhülse 15 geführt ist, auf der wiederum die Schenkelfeder 11 gelagert ist. Diese Distanzhülse 15 fungiert als Abstandshalter zwischen dem Hebel 8 und der Konsole 9, so dass ein Verhaken beider Bauteile vermieden wird.

## Patentansprüche

1. Fenster oder Tür mit einem Blendrahmen (1), einem Flügel (3) und einer Antriebseinrichtung für den verschwenkbar an dem Blendrahmen (1) gelagerten Flügel (3), mit einem in Schließstellung des Flügels (3) verdeckt zwischen dem Blendrahmen (1) und dem Flügel (3) angeordneten elektrischen Antrieb (5), der zum Verschwenken des Flügels (3) mit einem einseitig ortsfest gehaltenen Zugmittel (6) in Eingriff steht, **dadurch gekennzeichnet, dass** der Antrieb (5) durch eine Feder (11) federbelastet schwenkbar um eine abständige Schwenkachse (10) am Flügel (3) gehalten ist und der Antrieb (5) in Schließstellung des Flügels (3) durch die Feder (11) an den Flügel (3) angepresst ist.

2. Fenster oder Tür nach Anspruch 1, **dadurch gekennzeichnet, dass** die Feder (11) auf der Schwenkachse (10) geführt ist und einerseits an einem den Antrieb (5) tragenden Hebel (8) und andererseits an einer mit dem Flügel (3) verbundenen Konsole (9) angreift, wobei der Hebel (8) und die Konsole (9) auf der Schwenkachse (10) gelagert sind.

3. Fenster oder Tür nach Anspruch 2, **dadurch gekennzeichnet, dass** die Konsole (9) ortsfest am Flügel (3) gehalten ist.

4. Fenster oder Tür nach Anspruch 1, **dadurch gekennzeichnet, dass** der Antrieb (5) mit einer am Flügel (3) gehaltenen Schraubenfeder in Wirkverbindung steht.

5. Fenster oder Tür nach einem der Ansprüche 1 bis 3, **dadurch gekennzeichnet, dass** die Feder (11) als Schenkel- oder Torsionsfeder ausgebildet ist.

6. Fenster oder Tür nach einem der vorhergehenden Ansprüche, **dadurch gekennzeichnet, dass** es ein Zugmittel (6) aufweist, das aus einer, bezogen auf den Flügel (3) bei dessen Öffnen und Schließen, konvex bogenförmig verlaufenden Schubkette gebildet ist.

7. Fenster oder Tür nach einem der vorhergehenden Ansprüche, **dadurch gekennzeichnet, dass** die Feder (11) in geöffneter Stellung des Flügels (3) gespannt ist.

8. Fenster oder Tür nach Anspruch 6, **dadurch gekennzeichnet, dass** das Zugmittel (6) an einer mit dem Blendrahmen (1) verbundenen Schwenklasche (14) auf der dem Flügel (3) zugewandten Seite angeschlossen ist.

9. Fenster oder Tür nach Anspruch 2 oder 3, **dadurch gekennzeichnet, dass** auf der Schwenkachse (10) eine Distanzhülse (15) geführt ist, an der sich einerseits der Hebel (8) und andererseits die Konsole (9) abstützen.

10. Fenster oder Tür nach Anspruch 5 und 9, **dadurch gekennzeichnet, dass** die Schenkelfeder (11) auf der Distanzhülse (15) geführt ist.

11. Fenster oder Tür nach Anspruch 5, **dadurch gekennzeichnet, dass** die Schubkette quer zur Wickelrichtung bogenförmig auslenkbar ist.

## Claims

1. Window or door having an outer frame (1), a sash/leaf (3) and a drive device for the sash/leaf (3), which is mounted pivotably on the outer frame (1), having an electric drive (5) which, in the closed position of the sash/leaf (3), is arranged in a concealed manner between the outer frame (1) and the sash/leaf (3) and which, to pivot the sash/leaf (3), is in engagement with a traction means (6) held in a positionally fixed manner on one side, **characterized in that** the drive (5) is held on the sash/leaf (3) so as to be pivotable about a spaced pivot axle (10) while being spring-loaded by a spring (11), and, in the closed position of the sash/leaf (3), the drive (5) is pressed against the sash/leaf (3) by the spring (11).

2. Window or door according to Claim 1, **characterized in that** the spring (11) is guided on the pivot axle (10) and acts, on the one hand, on a lever (8) carrying the drive (5) and, on the other hand, on a bracket (9) connected to the sash/leaf (3), wherein the lever (8) and the bracket (9) are mounted on the pivot axle (10).

3. Window or door according to Claim 2, **characterized in that** the bracket (9) is held in a positionally fixed manner on the sash/leaf (3).

4. Window or door according to Claim 1, **characterized in that** the drive (5) is operatively connected to a helical spring held on the sash/leaf (3).

5. Window or door according to one of Claims 1 to 3, **characterized in that** the spring (11) is designed as a leg spring or torsion spring.

6. Window or door according to one of the preceding claims, **characterized in that** it has a traction means (6) which is formed from a pusher chain which extends in convexly arcuate manner with respect to the sash/leaf (3) during opening and closing thereof.

7. Window or door according to one of the preceding claims, **characterized in that** the spring (11) is tensioned in the open position of the sash/leaf (3).

8. Window or door according to Claim 6, **characterized in that** the traction means (6) is connected to a pivot link (14), which is connected to the outer frame (1), on the side facing the sash/leaf (3).

9. Window or door according to Claim 2 or 3, **characterized in that** a spacer sleeve (15), on which the lever (8) on the one hand and the bracket (9) on the other hand are supported, is guided on the pivot axle (10).

10. Window or door according to Claims 5 and 9, **characterized in that** the leg spring (11) is guided on the spacer sleeve (15).

11. Window or door according to Claim 5, **characterized in that** the pusher chain can be deflected arcuately transversely with respect to the winding direction.

## Revendications

1. Fenêtre ou porte comportant un dormant (1), un battant (3) et une installation d'entrainement pour le battant (3) monté pivotant sur le dormant (1), avec un entrainement électrique (5) installé, caché entre le dormant (1) et le battant (3), en position de fermeture du battant (3), cet entrainement étant en prise avec un moyen de traction (6) maintenu fixe par un côté pour pivoter le battant (3),
**caractérisée en ce que**
l'entrainement (5) est pivotant autour d'un axe de pivotement (10) décalé sur le battant (3) en étant chargé par un ressort (11) et l'entrainement (5) est pressé contre le battant (3) par le ressort (11) en position de fermeture du battant (3).

2. Fenêtre ou porte selon la revendication 1,
**caractérisée en ce que**
le ressort (11) est guidé sur l'axe de pivotement (10) et il agit d'un côté contre un levier (8) portant l'entrainement (5) et de l'autre côté contre une console (9) reliée au battant (3),
le levier (8) et la console (9) étant montés sur l'axe de pivotement (10).

3. Fenêtre ou porte selon la revendication 2,
**caractérisée en ce que**
la console (9) est tenue fixe sur le battant (3).

4. Fenêtre ou porte selon la revendication 1,
**caractérisée en ce que**
l'entrainement (5) est relié en coopération avec un ressort hélicoïdal, monté sur le battant (3).

5. Fenêtre ou porte selon l'une des revendications 1 à 3,
**caractérisée en ce que**
le ressort (11) est un ressort à branches ou un ressort de torsion.

6. Fenêtre ou porte selon l'une des revendications précédentes, **caractérisée en ce que**
il comporte un moyen de traction (6) qui est une chaîne à profil en arc convexe lors de l'ouverture et de la fermeture, travaillant en poussée, par rapport au battant (3).

7. Fenêtre ou porte selon l'une des revendications précédentes, **caractérisée en ce que**
le ressort (11) est tendu en position ouverte du battant.

8. Fenêtre ou porte selon la revendication 6,
**caractérisée en ce que**
le moyen de traction (6) est relié à une patte pivotante (14) reliée au dormant (1) sur le côté tourné vers le battant (3).

9. Fenêtre ou porte selon la revendication 2 ou 3,
**caractérisée en ce que**
l'axe de pivotement (10) guide un manchon d'écartement (15) contre lequel s'appuient d'un côté le levier (8) et de l'autre la console (9).

10. Fenêtre ou porte selon les revendications 5 et 9,
**caractérisée en ce que**
le ressort à branches (11) est guidé sur le manchon d'écartement (15).

11. Fenêtre ou porte selon la revendication 5,
**caractérisée en ce que**
la chaîne travaillant en poussée est déformée en forme d'arc, transversalement à la direction d'enroulement.
